# EUROPÄISCHE PATENTSCHRIFT

(11) **EP 0 006 537 B1**
(45) Veröffentlichungstag und Bekanntmachung des Hinweises auf die Patenterteilung: **17.06.1981**
(21) Anmeldenummer: 79101932.6
(22) Anmeldetag: 13.06.1979
(51) Int. Cl.: B25B 11/02

(54) **Einspannrahmen für die Herstellung rechteckiger Rahmen, insbesondere Bilderrahmen**
Frame clamp for the production of a rectangular frame, especially a picture frame
Cadre de serrage pour la fabrication d'un cadre rectangulaire, notamment un cadre de tableau

(30) Priorität: 24.06.1978 DE 2827772
(43) Veröffentlichungstag der Anmeldung: 09.01.1980
(73) Patentinhaber: Strasser, Peter, D-8184 Gmund (Tegernsee) (DE)
(72) Erfinder: Strasser, Peter, D-8184 Gmund (Tegernsee) (DE)
(74) Vertreter: Pöhlau, Claus, Dipl.-Phys.

## Beschreibung

Die Erfindung betrifft einen Einspannrahmen für die Herstellung rechteckiger Rahmen, insbesondere Bilderrahmen, mit einem ersten aus zwei rechtwinkelig zueinander angeordneten und miteinander fest verbundenen Schenkeln bestehenden Rahmenteil und zwei weiteren, rechtwinkelig zueinander angeordneten und gegenüber dem ersten Rahmenteil verschieblich geführten Rahmenschenkein zur Bildung eines geschlossenen rechteckigen Spannrahmens, wobei die zwei weiteren Rahmenschenkel über die Schenkel des ersten Rahmenteils nach aussen vorstehen und ferner parallel zu den Schenkeln des ersten Rahmenteils auf deren Aussenseite verlaufende Zugstangen vorgesehen sind, die an den vorstehenden Abschnitten der zwei weiteren Rahmenschenkel angreifen.

Ein Einspannrahmen dieser Art ist beispielsweise aus der DK-PS 36 881 bekannt. Bei diesem Stand der Technik wird von einem ersten, aus zwei rechtwinkelig zueinander angeordneten Schenkeln bestehenden Rahmenteil und zwei weiteren, lose miteinander in Verbindung stehenden und gegenüber dem ersten Rahmenteil verschieblichen, ein zweites Rahmenteil bildenden Rahmenschenkeln zur Bildung eines geschlossenen Spannrahmens Gebrauch gemacht, wobei die zwei weiteren, lose gelagerten Rahmenschenkel jeweils durch eine Zugstange in Form einer Schraubenspindel getrennt voneinander gegen das erste Rahmenteil festgezogen werden können.

Dabei sind die Schenkel des zweiten Rahmenteils in Längsschlitzen des ersten Rahmenteils geführt und sind die Schraubenspindeln an der Aussenseite der Schenkel des ersten Rahmenteils in mit dem ersten Rahmenteil starr verbundenen Führungsstücken gelagert.

In einer verbesserten Ausführungsform des Standes der Technik sind zwei weitere Schraubspindeln vorgesehen, die parallel zu den Schenkeln des zweiten Rahmenteils auf deren Aussenseite verlaufen, um jeweils die vorstehenden Enden der losen Schenkel des zweiten Rahmenteils gegenüber den vorstehenden Enden der festen Schenkel des ersten Rahmenteils festziehen zu können. Ein relativ aufwendiger Kettentrieb sorgt dafür, dass die zusätzlichen Schraubspindeln zusammen mit den ersten Schraubspindeln gedreht werden, so dass ein Verziehen des Spannrahmens vermieden wird.

Dieser bekannte Spannrahmen erlaubt zwar schon in einfacher und bequemer Weise ein Einspannen von Rahmen unterschiedlicher Grösse, jedoch lässt bei der vereinfachten Ausführungsform die Stabilität des Einspannrahmens besonders an der durch die losen Schenkel des zweiten Rahmenteils gebildeten Ecke zu wünschen übrig. In der verbesserten Ausführungsform, bei der eine wesentlich gröseere Stabilität des Einspannrahmens beim Festziehen gegeben ist, ist der technische Aufwand relativ gross. Ferner ist das Einstellen auf unterschiedliche Bilderrahmengrössen relativ umständlich und zeitraubend, da dazu jedesmal die Schraubenspindeln mit der entsprechenden Anzahl von Umdrehungen betätigt werden müssen.

Aus der DE-PS 940 676 ist eine Vorrichtung zum Zusammenpressen von Holzrahmen bekannt, die eine Grundplatte aufweist, auf der ein aus zwei rechtwinkelig zueinander verlaufenden Rahmenschenkeln bestehendes erstes Rahmenteil befestigt ist. An den den festen Rahmenschenkeln des Einspannrahmens gegenüberliegenden Seiten ist jeweils mindestens eine Exzenterpresse vorgesehen, die auf die entsprechenden Seiten des einzuspannenden Rahmens unmittelbar einwirken. Diese Vorrichtung hat den Nachteil, dass sie sich nicht .zum Einspannen von Rahmen unterschiedlicher Grösse verwenden lässt, da dazu jedesmal die Position der Exzenterpressen geändert werden müsste.

Aus der US-PS 27 53 902 ist ein Einspannrahmen bekannt, der im wesentlichen aus vier den Ecken des Einspannrahmens zugeordneten rechtwinkeligen Winkelstücken sowie aus vier Gewindestangen besteht, die jeweils in einem Schenkel eines Winkelstückes verankert und sich durch eine Bohrung im anderen Schenkel des anderen Winkelstückes lose hindurcherstrecken, wobei mit Hilfe einer Mutter das andere Winkelstück jeweils gegen das eine Winkelstück festgezogen werden kann.

Dieser Einspannrahmen erlaubt wiederum das Einspannen von Bilderrahmen unterschiedlicher Grösse, ist aber mit dem Nachteil behaftet, dass er beim Festspannen leicht verzogen werden kann, da die Winkelstücke erst beim Festspannen, das abwechselnd an allen vier Ecken des Rahmens zu erfolgen hat, in ihrer räumlichen Ausrichtung zueinander fixiert werden.

Der Erfindung liegt nun die Aufgabe zugrunde, einen Einspannrahmen der eingangs genannten Art so auszubilden, dass bei geringem technischen Aufwand der Einspannrahmen verziehungsfrei festgespannt und ohne grössere Umstände jederzeit auf unterschiedliche Bilderrahmengrössen eingestellt werden kann.

Diese Aufgabe wird erfindungsgemäss dadurch gelöst, dass die zwei weiteren Rahmenschenkel zur Bildung eines zweiten Rahmenteils fest miteinander verbunden sind, dass sich die Zugstangen an der Ecke des ersten Rahmenteils kreuzen und dass an den über die Schenkel des ersten Rahmenteils vorstehenden Abschnitten der Schenkel des zweiten Rahmenteils sowie der Zugstangen anbringbare und sich an der Aussenseite der Schenkel des ersten Rahmenteils abstützende Spannzwingen zum Festspannen des zweiten Rahmenteils am ersten Rahmenteil vorgesehen sind.

Der Kern der Erfindung wird also im wesentlichen darin gesehen, dass der Einspannrahmen aus zwei gegeneinander verschieblichen festen bzw. starren Rahmenteilen zusammengesetzt ist, die mit Hilfe von Spannzwingen gegeneinander festlegbar sind. Auf diese Weise lässt sich der rechte Winkel an den Ecken des Einspannrahmens, insbesondere an den diagonal gegenüberliegenden Ecken, die durch die beiden festen Rahmenteile gebildet werden, beim Festspannen exakt aufrechterhalten, so dass sich in Verbindung mit der Verwendung von Spannzwingen - die überdies ein rasches Verstellen der Rahmengrösse gestatten - ein verziehungsfreies Festspannen des Einspannrahmens ergibt.

Weitere vorteilhafte Ausgestaltungen der Erfindung sind in den Unteransprüchen angegeben. Die Erfindung wird nun an einem Ausführungsbeispiel und anhand der einzigen beiliegenden, die Erfindung veranschaulichenden Figur erläutert.

Wie aus der Figur hervorgeht, ist ein aus zwei rechtwinkelig zueinander angeordneten Schenkeln 10a, 10b bestehendes starres Rahmenteil 10 auf einer Grundplatte 12 derart befestigt, dass die im Profil L-förmig ausgebildeten Schenkel 10a und 10b die Grundplatte 12 untergreifen. Die Schenkel 10a und 10b des Rahmenteils 10 weisen jeweils einen Längsschlitz 14 auf, die von den zueinander rechtwinkelig verlaufenden Schenkeln 16a, 16b eines zweiten starren Rahmenteils 16 durchsetzt sind. Der zweite Rahmenteil 16 bildet dabei mit dem ersten Rahmenteil 10 einen rechteckigen Spannrahmen, dessen Grösse durch Verschieben des zweiten Rahmenteils 16 gegenüber dem ersten Rahmenteil 10 geändert werden kann.

Auf der Aussenseite der Schenkel 10a, 19b des ersten Rahmenteils 10 ist jeweils eine parallel zu dem Schenkel verlaufende Zugstange 18 vorgesehen, die in U-förmigen Führungsstücken 20 geführt ist und an dem jeweils zugehörigen Schenkel 16a, 16b des zweiten Rahmenteiis angreift. Die Verbindung von Zugstange 18 und Schenkel 16a bzw. 16b ist dabei dergestalt, dass der Schenkel 16a bzw. 16b in seiner Längsrichtung gegenüber der Zugstange verschoben werden kann. Wie aus der Figur ferner hervorgeht, sind die Zugstangen derart orientiert, dass sie sich an der Ecke des ersten Rahmenteils 10 schneiden.

Den Ecken des aus den Rahmenteilen 10 und 16 bestehenden Spannrahmens sind Winkelstücke 20' zugeordnet, wobei die Winkelstücke, deren Schenkel sich über einen nur verhältnismässig kurzen Abschnitt der Schenkel 10a, 10b, 16a, 16b erstrecken, an den Ecken der Rahmenteile 10 bzw. 16 starr mit diesen verbunden sind, während die anderen Winkelstücke 20", die den durch die Schnittstellen der Schenkel 10a, 16a bzw. 10b, 16b gebildeten Ecken zugeordnet sind, verschieblich in den Längsschlitzen 14 geführt sind und lose an den Schenkeln 16a, 16b des zweiten Rahmenteils 16 anliegen. Die letzteren Winkelstücke 20" tragen im wesentlichen Umfang mit zu einer rechtwinkeligen Ausrichtung des Spannrahmens bei.

Auf den nach aussen vorstehenden Abschnitten der Schenkel 16a, 16b des zweiten Rahmenteils 16 sowie der Zugstange 18 sind Spannzwingen 22 angeordnet, die sich auf der Aussenseite der Schenkel 10a, 10b des ersten Rahmenteils 10 abstützen. Mit Hilfe der Spannzwingen 22 kann nun, wie ohne weiteres aus der Figur ersichtlich, das zweite Rahmenteil 16 zum Einspannen eines in der Figur gestrichelt eingezeichneten Rahmens 24 gegenüber dem ersten Rahmenteil 10 derart festgezogen werden, dass der Rahmen von allen Seiten her zusammengepresst wird. Durch die Verwendung der Zugstangen 18 wird dabei sichergestellt, dass die Zugkräfte, die in der Figur durch Pfeile dargestellt sind, im Sinne einer ausgeglichenen Belastung aufgeteilt werden können. Die innenseitig angeordneten Winkelstücke 20', 20", mit denen der eingespannte Rahmen 24 in Anlage kommt, garantieren, dass der rechte Winkel des Rahmens 24 beim Einspannen aufrechterhalten wird, d.h., dass die Ecken des eingespannten Rahmens 24 nicht einer den rechten Winkel des Rahmens 24 deformierenden Belastung unterworfen werden.

## Patentansprüche

1. Einspannrahmen für die Herstellung rechteckiger Rahmen, insbesondere Bilderrahmen, mit einem ersten aus zwei rechtwinkelig zueinander angeordneten und miteinander fest verbundenen Schenkeln (10a, 10b) bestehenden Rahmenteil (10) und zwei weiteren rechtwinkelig zueinander angeordneten und gegenüber dem ersten Rahmenteil (10) verschieblich geführten Rahmenschenkeln (16a, 16b) zur Bildung eines geschlossenen rechteckigen Spannrahmens, wobei die zwei weiteren Rahmenschenkel (16a, 16b), über die Schenkel (10a, 10b) des ersten Rahmenteils (10) nach aussen vorstehen und ferner parallel zu den Schenkeln (10a, 10b) des ersten Rahmenteils (10) auf deren Aussenseite verlaufende Zugstangen (18) vorgesehen sind, die an den vorstehenden Abschnitten der zwei weiteren Rahmenschenkel (16a, 16b) angreifen, dadurch gekennzeichnet, dass die zwei weiteren Rahmenschenkel (16a, 16b) zur Bildung eines zweiten Rahmenteils (16) fest miteinander verbunden sind, dass sich die Zugstangen an der Ecke des ersten Rahmenteils (10) kreuzen und dass an den über die Schepkel des ersten Rahmenteils (10) vorstehenden Abschnitten der Schenkel des zweiten Rahmenteils (16) sowie der Zugstangen (18) anbringbare und sich an der Aussenseite der Schenkel des ersten Rahmenteils (10) abstützende Spannzwingen (22) zum Festspannen des zweiten Rahmenteils (16) am ersten Rahmenteil (10) vorgesehen sind.

2. Einspannrahmen nach Anspruch 1, dadurch gekennzeichnet, dass die Schenkel (16a, 16b) des zweiten Rahmenteils (16) in Längsschlitzen (14) in den Schenkeln (10a, 10b) des ersten Rahmenteils (10) geführt sind.

3. Einspannrahmen nach Anspruch 1 oder 2, dadurch gekennzeichnet, dass die Zugstangen (18) an der Aussenseite der Schenkel (10a, 10b) des ersten Rahmenteils (10) in mit dem ersten Rahmenteil (10) starr verbundenen Führungsstücken (20) gelagert sind.

4. Einspannrahmen nach einem der Ansprüche 1 bis 3, dadurch gekennzeichnet, dass den Ecken des durch die beiden Rahmenteile (10, 16) gebildeten, geschlossenen Rahmens rechteckige Winkeistücke (20', 20"), die unmittelbar in Anlage an den einzuspannenden Bilderrahmen kommen, zugeordnet sind, wobei die den Ecken eines jeden Rahmenteils (10, 16) zugeordneten Winkelstücke (20') starr mit dem Rahmenteil (10, 16) verbunden sind, während die beiden anderen Winkelstücke (20") an den Schenkeln (10a, 10b) des ersten Rahmenteils (10) verschieblich, vorzugsweise in den Längsschlitzen (14) zur Führung der Schenkel (16a, 16b) des zweiten Rahmenteils (16), geführt sind.

5. Einspannrahmen nach einem der Ansprüche 1 bis 4, dadurch gekennzeichnet, dass eine Grundplatte (12) vorgesehen ist, auf der die beiden Rahmenteile (10, 16) angeordnet sind.

## Claims

1. Clamping frame for making rectangular frames. in particular picture frames, having a first frame part (10) consisting of two pieces (10a, 10b) which are arranged at right angles to one another and are rigidly joined to one another, and two further frame pieces (16a, 16b) which are arranged at right angles to one another and are guided to be displaceable relative to the first frame part (10), in order to form a closed rectangular clamping frame, the two further frame pieces (16a, 16b) projecting outwards beyond the pieces (10a, 10b) of the first frame part (10) and, additionally, tension bars (18) being provided which extend parallel to the pieces (10a, 10b) of the first frame part (10) on the outside thereof and which engage on the projecting sections of the two further frame pieces (16a, 16b), characterised in that the two further frame pieces (16a, 16b) are rigidly joined to one another in order to form a second frame part (16), that the tension bars cross at the corner of the first frame part (10) and that tensioning clamps (22), which can be mounted to the sections, projecting beyond the pieces of the first frame part (10), of the pieces of the second frame part (16) and of the tension bars (18) and are supported on the outside of the pieces of the first frame part (10), are provided for securely clamping the second frame part (16) to the first frame part (10).

2. Clamping frame according to Claim 1, characterised in that the pieces (16a, 16b) of the second frame part (16) are guided in longitudinal etots (14) In the pieces (10a, 10b) of the first frame pert (10).

3. Clamping frame according to Claim 1 or 2, characterised In that the tension bars (18) on the outside of the pieces (10a, 10b) of the first frame part (10) are mounted in guidepieces (20) which are rigidly joined to the first frame part (10).

4. Clamping frame according to one of Claims 1 to 3, characterised in that the corners of the closed frame formed by the two frame parts (10, 16) are associated with rectangular angle pieces (20', 20") which come into direct contact with the picture frames to be clamped in, the angle pieces (20') associated with the corners of each frame part (10, 16) being rigidly joined to the frame part (10, 16), whilst the two other angle pieces (20") are guided displaceably, preferably in the longitudinal slots (14) for guiding the pieces (16a, 16b) of the second frame part (16), on the pieces (10a, 10b) of the first frame part (10).

5. Clamping frame according to one of Claims 1 to 4, characterised in that a baseplate (12) is provided on which the two frame parts (10, 16) are arranged.

## Revendications

1. Cadre de serrage pour la fabrication de cadres rectangulaires, en particulier cadres pour tableaux, du type comportant d'une part un premier élément de cadre (10) se composant de deux montants (10a, 10b) reliés de manière rigide l'un à l'autre et disposés perpendiculairement l'un par rapport à l'autre et d'autre part deux autres montants de cadre (16a, 16b) disposés perpendiculairement l'un par rapport à l'autre et montés coulissants par rapport au premier élément de cadre (10) de manière à former un cadre de serrage rectangulaire fermé, lesdits autres montants de cadre (16a, 16b), faisant saillie vers l'extérieur par rapport aux montants (10a, 10b) du premier élément de cadre (10) sur la face externe duquel sont disposés des tirants (18) qui mettent en prise les sections en saillie desdits autres montants de cadre (16a, 16b), caractérisé en ce que les deux autres montants de cadre (16a, 16b) sont reliés entre eux de manière rigide de manière à former un second élément de cadre (16), que les tirants (18) se croisent au niveau du coin du premier élément de cadre (10) et que sur les sections des montants du second élément de cadre (16) faisant saillie par rapport aux montants du premier élément de cadre (10) ainsi que sur les tirants (18) sont disposés, pour le blocage du second élément de cadre (16) sur le premier élément de cadre (10), des serre-joints (22) mon- tables et prenant appui sur la face externe des montants du premier élément de cadre (10).

2. Cadre de serrage selon la revendication 1, caractérisé en ce que les montants (16a, 16b) du second élément de cadre (16) sont guidés dans des rainures longitudinales (14) des montants (10a, 10b) du premier élément de cadre (10).

3. Cadre de serrage selon l'une quelconque des revendications 1 et 2, caractérisé en ce que les tirants (18) sont montés sur la face externe des montants (10a, 10b) du premier élément de cadre (10) dans des pièces de guidage (20) reliées de manière rigide au premier élément de cadre (10).

4. Cadre de serrage selon l'une quelconque des revendications 1 à 3, caractérisé en ce que dans les coins du cadre fermé formé par les deux éléments de cadre (10, 16) sont disposées des pièces d'angle (20', 20") qui viennent directement en contact avec le cadre devant être serré, les pièces d'angle (20") correspondant aux coins de chacun des éléments de cadre (10, 16) étant reliées de manière rigide aux éléments de cadre (10,16), tandis que les deux autres pièces d'angle (20') sont montées coulissantes sur les montants (10a, 10b) du premier élément de cadre (10), de préférence dans les rainures longitudinales (14) de guidage des montants (16a, 16b) du second élément de cadre (16).

5. Cadre de serrage selon l'une quelconque des revendications 1 à 4, caractérisé en ce qu'il comporte un socle (12), sur lequel sont disposés les deux éléments de cadre (10, 16).
